# EUROPÄISCHE PATENTSCHRIFT

(11) **EP 0 880 416 B1**
(45) Veröffentlichungstag und Bekanntmachung des Hinweises auf die Patenterteilung: **02.05.2003**
(21) Anmeldenummer: 97910372.8
(22) Anmeldetag: 27.09.1997
(51) Int. Cl.: B21J 15/20, B21D 28/34

(54) **HYDRAULISCHES HANDGERÄT**
HYDRAULIC MANUAL DEVICE
APPAREIL MANUEL HYDRAULIQUE

(30) Priorität: 02.12.1996 DE 19649932
(43) Veröffentlichungstag der Anmeldung: 02.12.1998
(73) Patentinhaber: Gustav Klauke GmbH, 42855 Remscheid (DE)
(72) Erfinder: FRENKEN, Egbert, D-52525 Heinsberg (DE)
(74) Vertreter: Müller, Enno, Dipl.-Ing.
(86) Internationale Anmeldenummer: EP9705302
(87) Internationale Veröffentlichungsnummer: WO98024570

(56) Entgegenhaltungen:
- DE-A- 19 512 594
- US-A- 5 425 164

## Beschreibung

Die Erfindung betrifft ein hydraulisches Handgerät nach den Merkmalen des Oberbegriffs des Anspruches 1.

Derartige hydraulische Handgeräte sind bereits in verschiedenen Ausführungsformen bekannt geworden. Ein solcherart ausgebildetes Handgerät lässt sich nicht nur als transportables Lochgerät, etwa zum Stanzen von Löchern in Blechplatten benutzen, sondern kann, bei weiterer spezieller Ausgestaltung, etwa auch als Blindnietgerät Verwendung finden. Hinsichtlich Letzterem wird bspw. auf einen Stand der Technik gemäß der EP B1 62 206 verwiesen.

Darüber hinaus ist aus der DE-A-19512 594 ein hydraulisches Handgerät mit einer Zug-/Druckeinrichtung in Form eines Lochstanzgerätes bekannt, mit einem relativ zu einem Zylindergehäuse verfahrbaren Hydraulikkolben, einem Gegenhalter und einer Verankerungseinrichtung für den Lochstempel, bei dem die Verankerungseinrichtung fest mit dem Zylindergehäuse verbunden ist und das Gegenhalterteil durch den Hydraulikkolben relativ zu der Verankerungseinrichtung bewegbar ist. Die Anordnung der Gegenhalterfläche wird noch nicht als zufriedenstellend angesehen.

Ausgehend von dem vorbeschriebenen Stand der Technik beschäftigt sich die Erfindung mit der technischen Problematik, das bekannte hydraulische Handgerät, insbesondere in konstruktiver Hinsicht, zu verbessern und möglichst zu vereinfachen.

Diese technische Problematik ist beim Gegenstand des Anspruches 1 gelöst. Wesentlich ist hierbei eine feste Verbindung mit der Verankerungseinrichtung mit dem Gehäuse selbst. Jedenfalls mittelbar ist die Verankerungeinrichtung hierbei - auch - mit dem feststehenden Zylindergehäuse verbunden. Zwischen dem beweglichen und feststehenden Teil der Antriebseinrichtung ist ein Austausch vorgenommen worden. Es ist erkannt worden, daß, in Umkehrung des bislang bei einem derartigen Gerät verfolgten Prinzips, das Gegenhalterteil aktiv bewegt werden kann, also das hydraulische Handgerät bei Benutzung sich selbst von einer Gegenhalterfläche abstemmt, während die Verankerungseinrichtung feststehend ist. Dieser Austausch zwischen dem beweglichen und dem feststehenden Teil ermöglicht eine wesentlich einfachere konstruktive Ausgestaltung. Der Hydraulikkolben kann bei Betätigung bodenseitig beaufschlagt werden. Die gesamte Kolbenfläche kann hierfür zur Verfügung stehen. Da eine Beaufschlagung des Hydraulikkolbens auf seiner Oberseite - der in Richtung des Gegenhalters weisenden Seite - entfallen kann, kann das Gerät auch hierdurch kompakter ausgebildet werden. In weiterer vorteilhafter Ausgestaltung sieht die Erfindung vor, daß der Gegenhalter im wesentlichen kreisringförmig ausgebildet ist. Die Verankerungseinrichtung kann, insoweit auch übereinstimmend mit der bekannten Ausführung, zentral zu dem Gegenhalter angeordnet sein. Erfindungsgemäß durchsetzt der Gegenhalter die Verankerungseinrichtung . So ist in eifacher Weise die Kraftbeaufschlagung des Gegenhalters mittels des Hydraulikkolbens bei gleichwohl zentralen Anordnung der Verankerungseinrichtung möglich. Der Hydraulikkolben kann hierbei in weiterer Einzelheit die Verankerungseinrichtung mittels Druckstangen durchsetzen, welche auf den Gegenhalter einwirken. Zum Zusammenhalt des Gegenhalters mit dem Hydraulikkolben können im weiteren gesonderte Schraubverbindungen ausgeführt sein. Andererseits können die Druckstangen auch bei entsprechender Gestaltung zugleich die Verankerungsaufgabe der Teile zueinander übernehmen. Darüber hinaus ist bevorzugt, daß der Hydraulikkolben an der Verankerungseinrichtung in seine Ruhestellung federabgestützt ist. Es genügt eine einfache Druckfeder zwischen der Oberseite des Hydraulikkolbens und der Unterseite der Verankerungseinrichtung. Weiter sieht eine konkrete Ausgestaltung auch vor, wie bereits grundsätzlich angesprochen, daß der Hydraulikkolben im wesentlichen über eine gesamte Querschnittsfläche beaufschlagbar ist.

Nachstehend ist die Erfindung desweiteren anhand der beigefügten Zeichnung, welche jedoch lediglich ein Ausführungsbeispiel darstellt, erläutert. Hierbei zeigt:
- Fig. 1: eine prinzipielle Querschnittsdarstellung eines als Blechlochgerät ausgebildeten hydraulischen Handgerätes;
- Fig. 2: einen Querschnitt durch den Kolben- / Gegenhalterteil eines Gerätes gemäß Fig. 1, bei einer alternativen Ausführungsform;
- Fig. 3: eine Ansicht gemäß Fig. 2 in betätigter Stellung;
- Fig. 4: einen Querschnitt durch den Gegenstand gemäß Fig. 2, geschnitten entlang der Linie IV-IV;
- Fig. 5: eine Darstellung gemäß Fig. 2, bei einer weiteren alternativen Ausführungsform;
- Fig. 6: eine Darstellung des Gegenstandes gemäß Fig. 5, in betätigtem Zustand.

Dargestellt und beschrieben ist, zunächst mit Bezug zu Fig. 1, ein hydraulisches Handgerät 1, mit einem Gegenhalter 2 und einer Verankerungseinrichtung 3. Die Verankerungseinrichtung 3 besitzt ein Innengewinde 4, in welchem bei dem Gerät gemäß Ausführungsbeispiel, einem Blechlochgerät, ein Lochstempel zu befestigen ist.

Das Gegenhalterteil 2 ist relativ zu der Verankerungseinrichtung 3 bewegbar, nämlich ausfahrbar angeordnet. Die Verankerungseinrichtung 3 ist dagegen feststehend an einem Gehäuse 6 des Handgerätes befestigt, und zwar vermittels eines Zylindergehäuses 25 für einen Hydraulikkolben 5. Beim Ausführungsbeispiel über ein Gewinde 7 und Feststellschrauben 8.

Zur Bewegung des Gegenhalters 2 wird dieser von dem genannten Hydraulikkolben 5 beaufschlagt, der seinerseits über eine Druckfeder 9 an einer Unterseite 10 des feststehenden Gegenhalters 3 in - seine - dargestellte unbetätigte Stellung abgestützt ist.

Zur Beaufschlagung des Hydraulikkolbens 5 ist in dem Handgerät 1 ein Hydraulikvorrat in einem Behältnis 11 untergebracht. Die Beaufschlagung geschieht im Einzelnen über einen mittels eines Elektromotors 12 angetrieben Pumpstößel 13. Der Antrieb erfolgt über einen an der Motorwelle 14 radial befestigten Exzenter 15. Der Exzenter 15 wirkt mit einem Kugellager zusammen, wobei der Innenring 16 des Kugellagers fest mit dem Exzenter verbunden ist, dagegen der Außenring 17 auf eine Unterseite 18 des Pumpstößels 13 wirkt. Der Pumpstößel 13 ist in seine untere Stellung durch eine Druckfeder 19 vorgespannt.

Im übrigen wird hinsichtlich der Ausgestaltung eines solchen Antriebes auch auf die US-PSen 5,111,681 und 5,195,354 verwiesen. Der Hydraulikkolben 5 besitzt in weiterer Einzelheit eine obere Kolbenfläche 20, an welcher auf den Gegenhalter 2 einwirkende Stäßelstangen 21 abgestützt sind. Die Stößelstangen 21 liegen anderendig an einer Unterfläche 22 des insoweit im wesentlichen kreisringförmig ausgebildeten Gegenhalters 2 an.

Winkelversetzt zu den Stößelstangen 21 ist der Gegenhalter 2 mittels Halterungsschrauben 23 fest mit dem Hydraulikkolben 5 verbunden.

Die Befestigungsschrauben 23 sind im Einzelnen mit einem Ringflansch 24 des Hydraulikkolben verbunden. Der Ringflansch 24 erstreckt sich zum Teil in Überdeckung zu dem Zylindergehäuse 25, welches gerätefest ausgebildet ist.

Das Zylindergehäuse 25 besitzt gegenhalterseitig ein Außengewinde 7, mittels welchem die Verankerungseinrichtung 3 mit dem Hydraulikkgerät schraubverbunden ist. Entsprechend ist die Verankerungseinrichtung 3 zylindergehäuseseitig gleichfalls zylinderartig ausgebildet, wogegen gegenhalterseitig ein Zylinderboden oder eine Halterungsplatte ausgebildet ist. Der Zylinderboden ist einerseits, von außen zugänglich, mit einer das Innengewinde 4 aufweisenden Verankerungsöffnung ausgebildet und besitzt andererseits die Durchführöffnungen 26, 27 für die Stößelstangen 21 bzw. Befestigungsschrauben 23. Dies ergibt sich insoweit auch aus der Querschnittsdarstellung gemäß Fig. 4, auf welche noch weiter unter eingegangen wird. Beim Ausführungsbeispiel sind in jeweils gleicher Winkelverteilung drei Stößelstangen 21 und drei Befestigungsschrauben 23 vorgesehen.

In den Fig. 2 bis 4 ist eine hinsichtlich des Gegenhalters abgewandelte Ausführungsform dargestellt. Der Gegenhalter ist hier über ein Innengewinde 28 mit dem Zylindergehäuse 25 gegenhalterseitig des Zylindergehäuses verbunden. Im weiteren bildet das Gegenhalterteil 2 gemäß der Ausführungsform der Fig. 2 bis 4 eine äußere, gehäuseseitig zylinderartig vorstehende Abdeckwand 29 aus. Die Abdeckwand 29 bewegt sich beim Ausführungsbeispiel außenseitig auf dem Zylindergehäuse 25 bei einem Betätigungshub des Gegenhalters. In Fig. 3 ist die betätigte Stellung dargestellt. So ist eine maximale Ausnutzung hinsichtlich des äußeren Durchmessers für die Gegenhalterfläche erreicht.

Aus der Querschnittsdarstellung gemäß Fig. 4 ist ersichtlich, daß - insoweit übereinstimmend mit der Ausführungsform der Fig. 1 - sowohl die Stößelstangen 21, wie die Befestigungsschrauben 23 einen äußeren Bereich der Befestigungseinrichtung 3 durchsetzen.

In den Fig. 5 und 6 ist nochmals eine weiter Abwandlung der Ausführungsform der Fig. 1 bzw. der Fig. 3 bis 4 dargestellt.

Hier ist eine Übereinstimmung mit der Ausführungsform der Fig. 2 bis 4 gegeben, mit der Abwandlung, daß der Schürzenbereich 29 in Wegfall gekommen ist. Stattdessen durchsetzt der bewegliche Gegenhalter 2, insoweit in Übereinstimmung mit der Ausführungsform der Fig 1, in kreisringförmiger Gestaltung eine obere Abschlußfläche 30 der Verankerungseinrichtung 3.

Allen Ausführungsformen ist gemeinsam, daß der Hydraulikkolben 5, in einem nach außen, von dem Handgerät 1 wegweisenden Richtung über seine gesamte (untere) Querschnittsfläche 31 beim Arbeitshub von dem Hydraulikmittel beaufschlagt ist.

## Patentansprüche

1. Hydraulisches Handgerät (1) mit einer Zug-/Druckeinrichtung, bspw. ein Lochstanzgerät, mit einem relativ zu einem Zylindergehäuse (25) verfahrbaren Hydraulikkolben (5), einem Gegenhalterteil (2) und einer Verankerungseinrichtung (3), etwa für einen Lochstempel, wobei die Verankerungseinrichtung (3) fest mit dem Zylindergehäuse (25) verbunden ist und das Gegenhalterteil (2) durch den Hydraulikkolben (5) relativ zu der Verankerungseinrichtung (3) bewegbar ist, **dadurch gekennzeichnet, dass** das Gegenhalterteil (2) die Verankerungseinrichtung (3) durchsetzt.

2. Hydraulisches Handgerät nach Anspruch 1, **dadurch gekennzeichnet, dass** die Verankerungseinrichtung (3) feststehend ausgebildet ist und dass der Gegenhalter (2) relativ zu der Verankerungseinrichtung (3) mittels des Hydraulikkolbens (5) bewegbar ist.

3. Hydraulisches Handgerät nach einem der vorhergehenden Ansprüche, **dadurch gekennzeichnet, dass** das Gegenhalterteil (2) im Wesentlichen kreisringförmig ausgebildet ist.

4. Hydraulisches Handgerät nach einem der vorhergehenden Ansprüche, **dadurch gekennzeichnet, dass** die Verankerungseinrichtung (3) zentral zu dem Gegenhalterteil (2) angeordnet ist.

5. Hydraulisches Handgerät nach einem der vorhergehenden Ansprüche, **dadurch gekennzeichnet, dass** der Hydraulikkolben (5) mittels die Verankerungseinrichtung (3) durchsetzender Druckstangen (21) auf den Gegenhalter (2) einwirkt.

6. Hydraulisches Handgerät nach einem der vorhergehenden Ansprüche, **dadurch gekennzeichnet, dass** der Gegenhalter (2) mit dem Hydraulikkolben (5) schraubverbunden ist.

7. Hydraulischen Handgerät nach einem der vorhergehenden Ansprüche, **dadurch gekennzeichnet, dass** der Hydraulikkolben (5) an der Verankerungseinrichtung (3) in seine Ruhestellung federabgestützt ist.

8. Hydraulisches Handgerät nach einem der vorhergehenden Ansprüche, **dadurch gekennzeichnet, dass** der Hydraulikkolben (5) im Wesentlichen über seine gesamte Querschnittsfläche beaufschlagbar ist.

## Claims

1. Hydraulic hand tool (1) having a pull/push device, for example a punching tool, having a hydraulic piston (5) which is displaceable relative to a cylinder housing (25), a pressure pad portion (2) and a fixing device (3), for example for a piercing die, the fixing device (3) being fixedly connected to the cylinder housing (25) and the pressure pad portion (2) being movable relative to the fixing device (3) by the hydraulic piston (5), **characterized in that** the pressure pad portion (2) passes through the fixing device (3).

2. Hydraulic hand tool according to Claim 1 **characterized in that** the fixing device (3) is formed to be stationary and that the pressure pad (2) is movable relative to the fixing device (3) by means of the hydraulic piston (5).

3. Hydraulic hand tool according to one of the preceding claims, **characterized in that** the pressure pad portion (2) is formed substantially in the shape of an annulus.

4. Hydraulic hand tool according to one of the preceding claims, **characterized in that** the fixing device (3) is disposed centrally with respect to the pressure pad portion (2).

5. Hydraulic hand tool according to one of the preceding claims, **characterized in that** the hydraulic piston (5) acts on the pressure pad (2) by means of the pressure rods (21) passing through the fixing device (3).

6. Hydraulic hand tool according to one of the preceding claims, **characterized in that** the pressure pad (2) is screw connected to the hydraulic piston (5).

7. Hydraulic hand tool according to one of the preceding claims, **characterized in that** the hydraulic piston (5) is, in its rest position, spring-supported on the fixing device (3).

8. Hydraulic hand tool according to one of the preceding claims, **characterized in that** the hydraulic piston (5) can be acted on substantially over its entire cross-sectional area.

## Revendications

1. Appareil manuel hydraulique (1) avec un dispositif de traction et de poussée, par exemple une machine à poinçonner, avec un piston hydraulique (5) pouvant être déplacé par rapport à un carter de cylindre (25), avec une pièce de maintien (2) et avec un dispositif d'ancrage (3), par exemple pour un poinçon de perforation, le dispositif d'ancrage (3) étant relié de manière fixe avec le carter de cylindre (25) et la pièce de maintien (2) pouvant être déplacée par rapport au dispositif d'ancrage (3) par le piston hydraulique (5), **caractérisé en ce que** la pièce de maintien (2) traverse le dispositif d'ancrage (3).

2. Appareil manuel hydraulique selon la revendication 1, **caractérisé en ce que** le dispositif d'ancrage (3) est conçu de manière à être stationnaire et **en ce que** la pièce de maintien (2) peut être déplacée par rapport au dispositif d'ancrage (3) à l'aide du piston hydraulique (5).

3. Appareil manuel hydraulique selon l'une des revendications précédentes, **caractérisé en ce que** la pièce de maintien (2) est conçue de forme sensiblement circulaire.

4. Appareil manuel hydraulique selon l'une des revendications précédentes, **caractérisé en ce que** le dispositif d'ancrage (3) est disposé en position centrale par rapport à la pièce de maintien (2).

5. Appareil manuel hydraulique selon l'une des revendications précédentes, **caractérisé en ce que** le piston hydraulique (5) agit sur la pièce de maintien (2) à l'aide de tiges de poussée (21) traversant le dispositif d'ancrage (3).

6. Appareil manuel hydraulique selon l'une des revendications précédentes, **caractérisé en ce que** la pièce de maintien (2) est reliée par vissage au piston hydraulique (5).

7. Appareil manuel hydraulique selon l'une des revendications précédentes, **caractérisé en ce que**, pour atteindre sa position de repos, le piston hydraulique (5) s'appuie par l'intermédiaire d'un ressort sur le dispositif d'ancrage (3).

8. Appareil manuel hydraulique selon l'une des revendications précédentes, **caractérisé en ce que** le piston hydraulique (5) peut être soumis à pression sur sensiblement la totalité de la surface de sa section.
